# EUROPÄISCHE PATENTSCHRIFT

(11) **EP 0 855 326 B1**
(45) Veröffentlichungstag und Bekanntmachung des Hinweises auf die Patenterteilung: **31.07.2002**
(21) Anmeldenummer: 98250004.3
(22) Anmeldetag: 08.01.1998
(51) Int. Cl.: B61F 3/12, B61F 3/04, B61F 5/42

(54) **Zweiachsiges Fahrwerk für schienengebundene Transportsysteme**
Two axled running gear for trackbound transport systems
Train de roulement avec deux essieux pour système de transport sur rails.

(30) Priorität: 21.01.1997 DE 19703701
(43) Veröffentlichungstag der Anmeldung: 29.07.1998
(73) Patentinhaber: Demag Mobile Cranes GmbH, 66482 Zweibrücken (DE)
(72) Erfinder: Pohlmann, Gerlinde, Dipl.-Ing., 52064 Aachen (DE); Franzen, Hermann, Dipl.-Ing., 41238 Mönchengladbach (DE); Kröll, Joachim, 41363 Jüchen (DE); Richter, Peter, Dipl.-Ing., 50126 Bergheim (DE)
(74) Vertreter: Presting, Hans-Joachim, Dipl.-Ing.

(56) Entgegenhaltungen:
- EP-A- 0 838 386
- DE-A- 19 520 549
- DE-B- 1 096 399
- DE-C- 19 505 495
- US-A- 3 961 582

## Beschreibung

Die Erfindung bezieht sich auf ein zweiachsiges Fahrwerk für nichttrennbare Zugeinheiten eines schienengebundenen Transportsystemes im Güter- und Personenverkehr gemäß dem Oberbegriff des Patentanspruchs 1.

Gattungsbildend wurde hierbei die EP 0 838 386 gemäß Art. 54(3) EPÜ berücksichtigt.

Bekannte zweiachsige Fahrwerke weisen kompakte Fahrwerksrahmen auf, in denen die Radsätze mit Radsatzlagern gelagert sind (US 3 961 582 A). Wird der Wagenkasten in einer Drehpfanne im Fahrwerksrahmen gelagert, spricht man von einem (Standard-) Drehgestell. Die Radsätze werden elastisch im Drehgestellrahmen gelagert (Primärfederung). Als Sekundärfederung sind zwischen Wagenkasten und Drehgestellrahmen weitere Federelemente vorgesehen. Die Radsätze werden über Radsatzgetriebe angetrieben. In Standarddrehgestellen werden die Radsätze weder aktiv noch passiv in den Bogen gelenkt.

Mit der Entwicklung schienengebundener Transportsysteme als nichttrennbare Zugeinheiten (z.B. Nahverkehrszüge, ICE, STE) ergab sich auch der Bedarf an neuen Fahrwerken, die gleichzeitig zwei Wagenkästen abstützen können. Es gibt sogenannte Jakobsdrehgestelle, speziell bei Straßenbahnen, die o.g. Eigenschaften aufweisen. Herkömmliche Konstruktionen sind aufwenig, schwer und damit teuer.

Aufgabe der vorliegenden Erfindung ist es, ein völlig neues Fahrwerkskonzept zu schaffen, mit dem gattungsgemäße Transportsysteme ausgerüstet werden können, wobei besonderes Augenmerk auf einfache Konstruktion, leichte Montage, gute Wartungseigenschaften und preiswerte Fertigung gelegt wird. Das Fahrwerk soll leichter als herkömmliche Drehgestelle sein und für hohe Radlasten mit guter Bodenlaufeigenschaft ausgelegt sein.

Zur Lösung der Aufgabe wird erfindungsgemäß vorgeschlagen, daß der Fahrwerksrahmen zwischen den Radsätzen in zwei Hälften geteilt ist und jeder Radsatz in einer der Fahrwerksrahmenhälfte angeordnet ist, daß beide Fahrwerksrahmenhälften in der Fahrebene einstellgelenkig und in Fahrtrichtung zueinander begrenzt axialverschiebbar miteinander verbunden sind und daß zur zugfesten Kopplung der Wagenkästen eine die Einstellbarkeit der Fahrwerksrahmenhälften zulassende Koppelstange kardanisch beweglich zwischen den Wagenkästen angeordnet ist.

Das erfindungsgemäße Fahrwerk unterscheidet sich von den bisherigen Fahrwerkskonstruktionen vor allem durch den zweigeteilten torsions- und einstellgelenkigen Fahrwerksrahmen, der mit einfachen konstruktiven Mitteln eine große Beweglichkeit jedes einzelnen Radsatzes ermöglicht. Das Fahrwerk weist eine gute Kurvengängigkeit auf und ist durch die Zweiteilung der Fahrwerksrahmens besonders gut für die modernen untrennbaren Zugeinheiten geeignet.

In einer besonders günstigen Ausgestaltung der Erfindung wird jede Fahrwerksrahmenhälfte im wesentlichen aus einem den Radsatz umgreifenden Gehäuse gebildet, in dem der Radsatz und ggf. das zugeordnete Radsatzgetriebe gelagert sind und an dem sich jeweils ein Wagenkasten der Zugeinheiten über hydraulische Federelemente abstützt.

Durch Vereinigung der bisher einzelnen Bauteile wie Fahrwerksrahmen, Radsatzgehäuse und Getriebegehäuse in einen einzigen Gehäuse erhält dieses Mehrfachfunktion und ermöglicht die durch die Erfindung angestrebte Vereinfachung. Hydraulische Federelemente sind bekannt und werden vorzugsweise für Auto- und Mobilkrane eingesetzt. Sie eignen sich für das erfindungsgemäße Fahrwerk besonders gut, weil sie in der neuen Konzeption infolge ihres geringen Platzbedarfs leicht integriert werden können. Die Ausbildung des Fahrwerksrahmens aus den beiden zueinander einstellbaren Gehäusen ermöglicht die Lagerung des Radsatzes auf der Innenseite der Räder und gleichzeitig die Aufnahme des Radsatzgetriebes in einer sehr kompakten Baueinheit.

Nach einem weiteren Merkmal der Erfindung ist zwischen den Gehäusen ein Drehgelenk mit vertikalem Drehgelenkzapfen vorgesehen, dessen Gelenkhälften über in achsgleiche Bohrungen am jeweiligen Gehäuse oder Drehgelenk einsteckbare, am jeweils anderen Teil befestigte Bolzen verbunden sind, wobei die Bolzen in den Bohrungen begrenzt verschiebbar sind und eine Verschiebung der beiden Gehäuse gegeneinander sowie deren Verdrehung zueinander zulassen.

Das Drehgelenk ermöglicht sowohl eine Winkelbewegbarkeit der Gehäuse zueinander wie eine Verdrehung der Gehäuse gegeneinander, um eine gemeinsame in Fahrtrichtung liegende Achse. Die Bolzen-Bohrungsverbindung läßt auch eine begrenzte axiale Bewegung, mit der sich die Gehäuse im Fahrbetrieb voneinander weg oder aufeinander zu bewegen, zu.

Da die Drehgelenkverbindung der Gehäuse eine Zugkraftübertragung von einem Wagenkasten zum anderen nicht ermöglicht, ist nach einem weiteren Merkmal der Erfindung die Koppelstange vorgesehen, die die Wagenkästen der Zugeinheit beidseitig über Radial-Gelenklager verbindet und zwei in einer horizontalen Ebene voneinander beabstandete Holme aufweist, zwischen denen eine Quertraverse um ihre zur Koppelstangenlängsachse quer verlaufende Längsachse verschwenkbar angeordnet ist, in der zentral eine Führungsbohrung für den die Traverse senkrecht durchgreifenden verlängerten Drehgelenkzapfen des zwischen den Gehäusen vorgesehenen Drehgelenkes aufweist.

Die erfindungsgemäße Koppelstange zwischen den Wagenkästen läßt Pufferstöße bis 200 t zu und verbindet die Wagenkästen der Zugeinheit. Die Ausbildung der Koppelstange mit den beiden Holmen und der Quertraverse zur Aufnahme des vertikalen Drehgelenkzapfens stellt sicher, daß sich die beiden Wagenkästen während der Fahrt vertikal gegeneinander bewegen können.

Zur Übertragung von Fahr- bzw. Bremskräften von den Radsätzen auf die Wagenkästen sind nach einem weiteren Merkmal der Erfindung zwischen den Wagenkästen und den Gehäuse der Fahrwerksrahmenhälften Druck- bzw. Zugstützen vorgesehen.

Vorzugsweise und nach einem anderen Merkmal der Erfindung erfolgt der Antrieb der Radsätze über an mindestens einem Gehäuse seitlich angeflanschte Antriebsmotoren, deren Abtriebszapfen unmittelbar mit dem in dem Gehäuse gelagerten Radsatzgetriebe verbunden sind.

Als Antriebe können sowohl hydrostatische Antriebsmotoren vorgesehen sein, die als Fahr- und Bremsantrieb konzipiert sind, als auch Elektromotoren.

Obwohl die hydrostatischen Antriebsmotoren als Fahr- und Bremsantrieb konzipiert sind, ist es von Vorteil, für Not- oder Haltebremsen Scheibenbremsen vorzusehen, die an mindestens einem Rad des Radsatzes angreifen und am Gehäuse der jeweiligen Fahrwerksrahmenhälfte befestigt sind.

Es hat sich gezeigt, das das beste Fahrverhalten des erfindungsgemäßen Fahrwerkes erreichbar ist, wenn für die Länge der Koppelstange L die folgenden geometrischen Bedingungen eingehalten werden:${\text{L = a- [a}}^{\text{2}} \text{/(a + b)]}$ wobei:
- a =: den Radsatzabstand im Fahrwerk und
- b =: den Radsatzabstand im Wagenkasten
angibt.

Mit dem erfindungsgemäßen Fahrwerk wird ein besonders einfaches Fahrwerk geschaffen, daß bei äußerst günstiger Kurvengängigkeit allen Erfordernissen moderner Transportsysteme Rechnung trägt. Das Fahrwerk ist preisgünstig herzustellen und ist verglichen mit Standard-Drehgestellen leichter. Die Vereinfachung und Gewichtserspamis wird vor allem dadurch erreicht, daß viele Bauteile des erfindungsgemäßen Fahrwerkes Doppelfunktionen aufweisen, wie z.B. die Vereinigung von Getriebegehäuse und Fahrwerksrahmen. Die beiden Gehäuse der Fahrwerksrahmenhälften und somit die Getriebegehäuse, die gleichzeitig die Radsätze lagern, stützen sich direkt gegeneinander ab; Lenkeinrichtungen sind in der Koppelstange und in den Zug-Druckstützen vereinigt. Die Verwendung hydropneumatischer Federungen vereinfacht die Konstruktion; es wird ein sehr kompaktes Fahrwerk geschaffen, das im Wartungsfall leicht zu handhaben ist.

Ein Ausführungsbeispiel der Erfindung ist in der Zeichnung dargestellt und wird nachfolgend beschrieben. Es zeigt:
- Figur 1: einen Längsschnitt durch das erfindungsgemäße Fahrwerk,
- Figur 2: eine Draufsicht auf das Fahrwerk nach Figur 1,
- Figur 3: die Anlenkung der Wagenkästen an die Fahrwerksrahmenhälften,
- Figur 4: einen Schnitt durch ein Gehäuse im Bereich der Radachse,
- Figur 5: einen Schnitt durch die Anlenkung der Koppelstange,
- Figur 6: einen Schnitt durch die Quertraverse und den Drehgelenkzapfen, und
- Figur 7: eine Draufsicht auf das erfindungsgemäße Fahrwerk bei Kurvenfahrt.

In Figur 1 ist ein Längsschnitt durch das insgesamt mit 1 bezeichnete Fahrwerk der Erfindung dargestellt. Erkennbar sind zwei Räder der Radsätze 2a, 2b, deren Achsen 3a, 3b in den Gehäusen 4a, 4b gelagert sind, die den Fahrwerksrahmen bzw. zwei Fahrwerksrahmenhälften des erfindungsgemäßen Fahrwerkes bilden. Innerhalb der Gehäuse 4a, 4b sind außer den Radachsen 3a, 3b der Radsätze 2a, 2b auch die Radsatzgetriebe 5a, 5b angeordnet, die über den Antriebszapfen 31 je eines in dieser Ansicht nicht erkennbaren Hydraulikmotors antreibbar sind.

In Figur 1 sind weiterhin die Wagenkästen 6a, 6b schematisch dargestellt erkennbar, deren Rahmenteile 7a, 7b über eine Koppelstange 8 miteinander verbunden sind. Die Koppelstange 8 ist an beiden Enden über Radial-Gelenklager 9 mit Hilfe der Bolzen 10 kardanisch verbunden. Sie ist in der Lage sehr hohe Zug- und Druckkräfte zwischen den Wagenkästen 6a, 6b zu übertragen.

Zwischen den Gehäusen 4a, 4b auf deren einander zugewandten Seiten ist das zweiteilige Drehgelenk 11a, 11b erkennbar, das schamierartig um den vertikalen Drehgelenkzapfen 12 verschwenkbar ist, der nach oben in den Bereich der Koppelstange 8 ragt, wie später noch beschrieben wird.

Das Drehgelenk 11a, 11b ist auf beiden den Gehäusen 4a, 4b zugewandten Seiten koaxial zu je einem Bolzen 13a und 13b aufgebohrt, der achsgleich an den beiden Gehäusen 4a, 4b angeordnet ist. Die Bolzen 13a, 13b sind in die Bohrungen des Drehgelenkes 11a, 11b eingesteckt und können sich um gewisse Beträge axial bewegen und erlauben ein Verdrehen der Gehäuse 4a, 4b, um die gemeinsame Längsmittelachse der Bolzen 13a, 13b.

An den Gehäusen 4a, 4b bei 14 angreifende Zug- und Druckstützen dienende Übertragung von Fahr- und Bremskräften der Zugeinheiten zwischen den Wagenkästen 6a, 6b.

Wie Figur 2 erkennen läßt, ist die Koppelstange 8 in zwei voneinander beabstandete Holme 8a, 8b aufgeteilt, die an ihren Enden im Bereich der Bolzen 10 zusammenlaufen. Zwischen den Holmen 8a, 8b ist eine Quertraverse 15 vorgesehen, die um die Achse 16 quer zur Längsachse der Koppelstange verschwenkbar ist. Im Zentrum der Quertraverse 15 ist eine Führungsbohrung 17 vorgesehen, in die der Drehgelenkzapfen 12 des Drehgelenkes axial verschiebbar eintaucht.

In dieser Zeichnungsfigur ist auch erkennbar, wo die Hydraulikmotoren 18 beidseitig des Gehäuses 4a, 4b im Bereich der Getriebe angeflanscht sind.

Mit 19 sind zwei Scheibenbremsen bezeichnet, die an einem Rad der Radsätze 2a, 2b angreifen und als Not- oder Haltebremse dienen. Nicht erkennbar in dieser Darstellung ist, daß die Scheibenbremsen 19 jeweils an dem Gehäuse 4a bzw. 4b abgestützt sind.

Figur 3 zeigt einen Schnitt durch die Radsätze 2a, 2b in verschiedenen Ebenen. Wie In der linken Zeichnungshälfte erkennbar ist am Gehäuse 4a ein Kragarm 20 angeschweißt, zwischen dem und einem Wankbewegungen des Fahrzeuges verhindernden Wanklenker 21 ein Dämpfer 22 vorgesehen ist. Der Wanklenker selbst ist an einer Lagerstütze 23 angelenkt, die als Gegenlager der Drehgestellaufhängung dient. Mit 24 ist ein Längsdämpfer bezeichnet, der ebenfalls zwischen der Lagerstütze 23 am Wagenkasten und dem Gehäuse 4a angeordnet ist. Die gleiche Anordnung findet sich in der rechten Zeichnungshälfte, die darüberhinaus eine der vier federnden Abstützungen des Wagenkastens am Gehäuse 4b erkennen läßt. Auch hier ist an dem Gehäuse 4b ein Kragarm 25 angeschweißt, zwischen dem und der fest am Wagenkasten 6b befestigten Lagerstütze 26 der Hydraulikzylinder 27 angelenkt ist.

Figur 4 läßt in der Draufsicht einen Schnitt durch das Gehäuse nach der Erfindung erkennen. Es ist deutlich zu sehen, daß der Radsatz 2a an den Radachsen in dem Gehäuse 4a in Pendelrollenlagern 28 gelagert ist. Gleichzeitig erkennbar ist das Zahnrad 29 des Getriebes 5a, mit dem das Antriebsmoment von dem Hydraulikmotor 18 über den Abtriebszapfen 31 und das Zwischenzahnrad 30 auf die Achse des Radsatzes 2a geleitet wird. Jedes Getriebegehäuse dient somit der Lagerung des Getriebes und auch der Lagerung des Radsatzes 2a und ist gleichzeitig die eine Hälfte des Fahrwerksrahmens des erfindungsgemäßen Fahrwerks.

In Figur 5 ist in einem Schnitt durch die Anlenkung der Koppelstange 8 im Bereich des Zapfens 10 das Radial-Gelenk 9 erkennbar, das eine freie Einstellung der Koppelstange 8 ermöglicht. Im Bereich des Radsatzes 2a, 2b ist das Gehäuse 4a, 4b aufgeschnitten, so daß auch in dieser Ansicht die Lagerung 28 des Radsatzes 2a, 2b ebenso zu erkennen ist wie die Anordnung des Zahnrades 29 auf der Achse des Radsatzes 2a, 2b.

In Figur 6 ist ein Schnitt durch die Quertraverse 15 der Koppelstange 8 gelegt. Die Holme 8a, 8b der Koppelstange 8 sind mit Zapfen 32 mit der Quertraverse 15 verbunden, wobei die Zapfen mit ihren vorderen Enden in entsprechende Bohrungen der Quertraverse 15 hineinragen, und ein Verschwenken der Quertraverse 15 um die Achsen 16 ermöglichen. Darunter ist in Verlängerung des Gelenkzapfens 12, dessen Anordnung im Drehgelenk 11a, 11b erkennbar, mit dem eine Winkelverstellung der Radsätze zueinander ermöglicht wird.

Figur 7 zeigt in einer Draufsicht das erfindungsgemäße Fahrwerk bei Bogenfahrt. Bei einer Bogenfahrt stellt sich die Mitte der Radsätze im Fahrwerk auf den Bogenradius ein. Die Differenz zwischen Radsatzabstand a und Koppelstangenlänge L bewirkt eine seitliche Auslenkung der Koppelstange. Durch die Koppelung des Drehgelenks 11a, 11b mit der Traverse 15 vermittelt des Drehgelenkzapfens 12 werden die Auslenkbewegungen der Koppelstange 8 zwangsläufig auf die Gehäuse 4a, 4b übertragen, so daß sich die Radsätze 2a, 2b auf den jeweiligen Kurvenradius einstellen. Für alle Kurvenradien gilt die Beziehung:${\text{L = a- [a}}^{\text{2}} \text{/(a + b)]}$ wobei:
- a =: den Radsatzabstand im Fahrwerk und
- b =: den Radsatzabstand im Wagenkasten
angibt.

## Patentansprüche

1. Zweiachsiges Fahrwerk für nichttrennbare Zugeinheiten eines schienengebundenen Transportsystems im Güter- und Personenverkehr, bei dem die Zugeinheiten von in zwei Hälften geteilten Fahrwerksrahmen getragen werden, wobei beide Fahrwerksrahmenhälften in der Fahrebene einstellgelenkig und in Fahrtrichtung zueinander begrenzt axialverschiebbar miteinander verbunden sind und an jeder Fahrwerksrahmenhälften ein Wagenkasten (6a bzw. 6b) der Zugeinheiten über hydraulische Federelemente (27) abstützbar ist und zur zugfesten Kopplung der Wagenkästen (6a,6b) eine die Einstellbarkeit der Fahrwerksrahmenhälften zulassende Koppelstange (8) kardanisch beweglich zwischen den Wagenkästen (6a,b) anbringbar ist,
**dadurch gekennzeichnet,**
**dass** jede Fahrwerksrahmenhälfte im wesentlichen aus einem Gehäuse (4a,b) gebildet wird, welches die Radachse eines direkt über Radsatzgetriebe antreibbaren Radsatzes (2a bzw. 2b) umgreift und daß zwischen den Gehäusen (4a und 4b) ein Drehgelenk (11) mit vertikalem Drehgelenkzapfen (12) vorgesehen ist, dessen Gelenkhälften (11a,b) über in achsgleiche Bohrungen am jeweiligen Gehäuse (4a,b) oder Drehgelenk (11) einsteckbare, am jeweils anderen Teil befestigte Bolzen (13a,b) verbunden sind, die in den Bohrungen begrenzt verschiebbar sind und eine Verschiebung der beiden Gehäuse (4a,b) gegeneinander sowie deren Verdrehung zueinander zulassen.

2. Zweiachsiges Fahrwerk für schienengebundene Transportsysteme nach Anspruch 1,
**dadurch gekennzeichnet,**
**daß** die Koppelstange (8) die Wagenkästen (6a,b) der Zugeinheit beidseitig über Radial-Gelenklager (9) verbindet und zwei in einer horizontalen Ebene voneinander beabstandete Holme (8a,b) aufweist, zwischen denen eine Quertraverse (15) um ihre zur Koppelstangenlängsachse quer verlaufende Längsachse (16) verschwenkbar angeordnet ist, in der zentral eine Führungsbohrung (17) für den die Traverse (15) senkrecht durchgreifenden verlängerten Drehgelenkzapfen (12) des zwischen den Gehäusen (4a,b) vorgesehenen Drehgelenkes (11) aufweist.

3. Zweiachsiges Fahrwerk für schienengebundene Transportsysteme nach Anspruch 1 und 2,
**dadurch gekennzeichnet,**
**daß** zur Übertragung von Fahr- und Bremskräften der Zugeinheiten zwischen den Wagenkästen (6a,b) und den Gehäusen (4a,b) der Fahrwerksrahmenhälften Zug- und Druckstützen (33) vorgesehen sind.

4. Zweiachsiges Fahrwerk für schienengebundene Transportsysteme nach Ansprüchen 1 bis 3,
**dadurch gekennzeichnet,**
**daß** zwischen den Gehäusen (4a,b) und den Wagenkästen (6a,b) Längs-und/oder Querdämpfer (22,24) zum Dämpfen von Schwingungen vorgesehen sind.

5. Zweiachsiges Fahrwerk für schienengebundene Transportsysteme einem der Ansprüche 1 bis 4,
**dadurch gekennzeichnet,**
**daß** der Antrieb der Radsätze (2a,b) über an mindestens einem Gehäuse (4a oder 4b) seitlich angeflanschte Antriebsmotoren (18) erfolgt, deren Abtriebszapfen (31) unmittelbar mit dem in dem Gehäuse (4a,b) gelagerten Fahrwerksgetriebe (29,30) verbunden sind.

6. Zweiachsiges Fahrwerk für schienengebundene Transportsysteme nach Anspruch 5,
**dadurch gekennzeichnet,**
**daß** als Antriebe hydrostatische Antriebsmotoren (18) vorgesehen sind, die als Fahr- und Bremsantrieb konzipiert sind.

7. Zweiachsiges Fahrwerk für schienengebundene Transportsysteme nach Anspruch 5,
**dadurch gekennzeichnet,**
**daß** als Antrieb Elektomotoren vorgesehen sind.

8. Zweiachsiges Fahrwerk für schienengebundene Transportsysteme nach einem der Ansprüche 5 bis 7,
**dadurch gekennzeichnet,**
**daß** als Not- oder Haltebremsen Scheibenbremsen (19) vorgesehen sind, die an mindestens einem Rad eines Radsatzes (2a,b) angreifen und am Gehäuse (4a,b) der jeweiligen Fahrwerksrahmenhälfte befestigt sind.

9. Zweiachsiges Fahrwerk für schienengebundene Transportsysteme nach Anspruch 1 und 2,
**dadurch gekennzeichnet,**
**daß** für die Länge L der Koppelstange (8) folgende Beziehung gilt:${\text{L = a - [a}}^{\text{2}} \text{/(a + b)]}$ wobei:
a = den Radsatzabstand im Fahrwerk und
b = den Radsatzabstand im Wagenkasten
angibt.

## Claims

1. Two-axled running gear for inseparable train units of a rail-mounted transport system in goods and passenger traffic, in which the train units are borne by running gear frames which are divided into two halves, wherein the two running gear frame halves are connected together in the travelling plane in a flexibly hinged fashion and so as to be axially displaceable within limits relative to one another in the direction of travel, and a car body (6a and 6b, respectively) of the train units can be supported at each running gear frame half via hydraulic spring elements (27), and a coupling rod (8), which allows the running gear frame halves to be adjusted, can be fitted so as to move in a universally jointed fashion between the car bodies (6a, b) for tension-proof coupling of the car bodies (6a, 6b),
**characterised in**
**that** each running gear frame half is essentially formed from a housing (4a, b) which embraces the wheel axle of a wheel set (2a and 2b, respectively), which can be driven directly via wheel set drive assemblies, and that a pivot joint (11) with a vertical pivot joint pin (12) is provided between the housings (4a and 4b), the joint halves (11a, b) of which joint are connected via bolts (13a, b), which can be inserted in coaxial bores in the respective housing (4a, b) or pivot joint (11), are fastened to the respective other part, can be displaced within limits in the bores and allow the two housings (4a, b) to be displaced and rotated relative to one another.

2. Two-axled running gear for rail-mounted transport systems according to Claim 1,
**characterised in**
**that** the coupling rod (8) connects the car bodies (6a, b) of the train unit on both sides via radial tilting bearings (9) and comprises two bars (8a, b), which are spaced apart in a horizontal plane and between which a cross member (15) is disposed so as to be pivotable about its longitudinal axis (16), which extends transversely to the longitudinal axis of the coupling rod, which cross member centrally comprises a guide bore (17) for the lengthened pivot joint pin (12), passing vertically through the cross member (15), of the pivot joint (11) provided between the housings (4a, b).

3. Two-axled running gear for rail-mounted transport systems according to Claims 1 and 2,
**characterised in**
**that** tension and compression stays (33) are provided to transmit travelling and braking forces of the train units between the car bodies (6a, b) and the housings (4a, b) of the running gear frame halves.

4. Two-axled running gear for rail-mounted transport systems according to Claims 1 to 3,
**characterised in**
**that** longitudinal and/or transverse dampers (22, 24) are provided between the housings (4a, 4b) and the car bodies (6a, b) to damp vibrations.

5. Two-axled running gear for rail-mounted transport systems according to any one of Claims 1 to 4,
**characterised in**
**that** the wheel sets (2a, b) are driven via drive motors (18) which are laterally flange-mounted on at least one housing (4a or 4b), the output stubs (31) of which motors are directly connected to the running gear drive assemblies (29, 30) mounted in the housing (4a, b).

6. Two-axled running gear for rail-mounted transport systems according to Claim 5,
**characterised in**
**that** hydrostatic drive motors (18) are provided as drives, which motors are designed as a travelling and brake drive.

7. Two-axled running gear for rail-mounted transport systems according to Claim 5,
**characterised in**
**that** electric motors are provided as the drive.

8. Two-axled running gear for rail-mounted transport systems according to any one of Claims 5 to 7,
**characterised in**
**that** disc brakes (19) are provided as emergency or holding brakes, which disc brakes act on at least one wheel of a wheel set (2a, b) and are fastened to the housing (4a, b) of the respective running gear frame half.

9. Two-axled running gear for rail-mounted transport systems according to Claims 1 and 2,
**characterised in**
**that** the following relation applies to the length L of the coupling rod (8):${\text{L = a - [a}}^{\text{2}} \text{/(a + b)]}$ where:
a = the wheel set spacing in the running gear and
b = the wheel set spacing in the car body.

## Revendications

1. Train de roulement à deux essieux pour des unités de traction inséparables d'un système de transport sur rails pour le trafic de marchandises et de passagers, dans lequel les unités de traction sont portées par des châssis du train de roulement divisés en deux moitiés, et dans lequel les deux moitiés de châssis du train de roulement sont reliées entre elles d'une manière articulée réglable dans le plan de déplacement et de manière à être déplaçables axialement de façon limitée l'une par rapport à l'autre dans la direction de déplacement, et dans lequel une caisse de voiture (6a, 6b) des unités de traction peut être supportée, au niveau de chacune des moitiés du châssis de train moteur par l'intermédiaire d'éléments de ressorts hydrauliques (27), et pour l'accouplement résistant en traction des caisses de voiture (6a, 6b), une barre d'attelage (8), qui fournit la possibilité de réglage des moitiés de châssis du train de roulement, peut être montée de manière à être mobile à la cardan entre les caisses de voiture (6a, b),
**caractérisé en ce que** chaque moitié de châssis du train de roulement est constituée essentiellement par un boîtier (4a, 4b), qui comprend l'essieu d'un train de roues (2a ou 2b) pouvant être entraîné directement par l'intermédiaire du mécanisme de train de roues, et **en ce qu'**entre les boîtiers (4a et 4b) est prévue une articulation pivotante (11) comportant un bout d'axe vertical d'articulation pivotante (12) et dont les moitiés (11a, 11b) sont reliées au moyen de goujons (13a, 13b) qui peuvent être enfichés dans des perçages coaxiaux situés dans le boîtier respectif (4a, 4b) ou dans l'articulation pivotante respective (11) d'un boulon et sont fixées à l'autre partie respective, ces goujons étant déplaçables d'une manière limitée dans les perçages et permettant un déplacement réciproque des deux boîtiers (4a, b) ainsi qu'une translation réciproque et une rotation réciproque des deux boîtiers (4a, b).

2. Train de roulement à deux essieux pour des systèmes de transport sur rails selon la revendication 1, **caractérisé en ce que** la barre d'attelage (8) relie les caisses de voiture (6a, 6b) de l'unité de traction des deux côtés au moyen de paliers d'articulation radiaux (9) et comporte deux longerons (8a, 8b) distants l'un de l'autre dans un plan horizontal et entre lesquels une traverse (15) est disposée de manière à pouvoir pivoter autour de son axe longitudinal (16) qui s'étend transversalement par rapport à l'axe longitudinal de la barre d'attelage, traverse dans laquelle il est prévu en position centrale un perçage de guidage (17) pour l'embout prolongé (12), qui traverse perpendiculairement la traverse (15), de l'articulation pivotante (11) prévue entre les boîtiers (4a, 4b).

3. Train de roulement à deux essieux pour des systèmes de transport sur rails selon les revendications 1 et 2, **caractérisé en ce que** des entretoises de traction et de compression (33) sont prévues pour la transmission de forces d'entraînement et de freinage des unités de traction entre les caisses de voiture (6a, 6b) et les boîtiers (4a, 4b) des moitiés de châssis de train de roulement.

4. Train de roulement à deux essieux pour des systèmes de transport sur rails selon les revendications 1 à 3, **caractérisé en ce que** des amortisseurs longitudinaux et/ou transversaux (22, 24) servant à amortir des vibrations sont prévus entre les boîtiers (4a, 4b) et les caisses de voiture (6a, 6b).

5. Train de roulement à deux essieux pour des systèmes, de transport sur rails selon l'une des revendications 1 à 4, **caractérisé en ce que** l'entraînement des essieux (2a, 2b) s'effectue par l'intermédiaire de moteurs d'entraînement (18), qui sont raccordés latéralement par brides à au moins un boîtier (4a, 4b) et dont les arbres menés (31) sont reliés directement au mécanisme (29, 30) du train de roulement, monté dans le boîtier (4a, 4b).

6. Train de roulement à deux essieux pour des systèmes de transport sur rails selon la revendication 5, **caractérisé en ce qu'**il est prévu, comme dispositifs d'entraînement, des moteurs d'entraînement hydrostatiques (18), qui sont conçus en tant que dispositif d'entraînement et de freinage.

7. Train de roulement à deux essieux pour des systèmes de transport sur rails selon la revendication 5, **caractérisé en ce qu'**on prévoit des moteurs électriques comme dispositif d'entraînement.

8. Train de roulement à deux essieux pour des systèmes de transport sur rails selon l'une des revendications 5 à 7, **caractérisé en ce qu'**il est prévu comme freins d'urgence ou de maintien, des freins à disque (19), qui attaquent au moins une roue d'un essieu (2a, 2b) et sont fixés sur le boîtier (4a, 4b) de la moitié respective du châssis du train de roulement.

9. Train de roulement à deux essieux pour des systèmes de transport sur rails selon les revendications 1 et 2, **caractérisé en ce que** pour la longueur L de la barre d'attelage (8) on a la relation suivante:${\text{L = a - [a}}^{\text{2}} \text{/(a + b)]}$ avec:
a = distance entre les roues des essieux dans le train de roulement, et
b = distance entre les roues de l'essieu dans la caisse de voiture.
